# EUROPÄISCHE PATENTSCHRIFT

(11) **EP 0 715 541 B1**
(45) Veröffentlichungstag und Bekanntmachung des Hinweises auf die Patenterteilung: **28.04.1999**
(21) Anmeldenummer: 94924693.8
(22) Anmeldetag: 25.08.1994
(51) Int. Cl.: B01F 5/04

(54) **VERFAHREN ZUM ERZEUGEN EINES REAKTIONSGEMISCHES AUS WENIGSTENS ZWEI REAKTIONSKOMPONENTEN UND MISCHKOPF ZUR DURCHFÜHRUNG DES VERFAHRENS**
PROCESS FOR PRODUCING A REACTION MIXTURE OF AT LEAST TWO REACTION COMPONENTS AND MIXING HEAD FOR IMPLEMENTING THE PROCESS
PROCEDE PERMETTANT DE PRODUIRE UN MELANGE REACTIONNEL COMPOSE D'AU MOINS DEUX CONSTITUANTS ET TETE MELANGEUSE DE MISE EN OEUVRE DUDIT PROCEDE

(30) Priorität: 31.08.1993 DE 4329302
(43) Veröffentlichungstag der Anmeldung: 12.06.1996
(73) Patentinhaber: Abousteit, Osmann, D-32760 Detmold (DE)
(72) Erfinder: Abousteit, Osmann, D-32760 Detmold (DE)
(74) Vertreter: Wiebusch, Manfred
(86) Internationale Anmeldenummer: DE9400985
(87) Internationale Veröffentlichungsnummer: WO9506517

(56) Entgegenhaltungen:
- EP-A- 0 260 736
- DE-A- 3 217 803
- DE-A- 4 138 351
- DE-C- 3 817 215
- DE-U- 8 708 201
- DE-U- 8 711 340
- DE-U- 9 207 048
- FR-A- 1 261 312
- GB-A- 612 012

## Beschreibung

Die Erfindung betrifft ein Verfahren zum Erzeugen eines Reaktionsgemisches aus wenigstens zwei Reaktionskomponenten mit den Merkmalen des Oberbegriffes des Patentanspruches 1 sowie einen Mischkopf zur Durchführung des Verfahrens mit den Merkmalen des Oberbegriffes des Patenanspruches 3.

Bei herkömmlichen Mischköpfen, die bei der Verarbeitung von zwei oder mehr Komponenten-Werkstoffen, wie z.B Klebern, Lacken, Füll- und Dichtstoffen zum Einsatz gelangen, sind auf Grund der gewollten kurzen Topfzeiten häufige Reinigungsvorgänge der Mischköpfe notwendig.

Eine derartige Reinigung der Mischköpfe erfolgt dabei z.B. mit Hilfe von Lösungsmitteln oder durch sogenannte Blindschüsse, d.h. es ist nach jedem Arbeitsvorgang notwendig den Mischkopf zu reinigen, da es ansonsten zu einem Ausfall des Mischkopfes kommt. Eine derartige Reinigung bzw. Vornahme eines Blindschusses ist ebenfalls dann notwendig, wenn zwischen den einzelnen Benutzungsvorgängen des Mischkopfes Zeitspannen liegen, die in etwa der Reaktionszeit der einzelnen Reaktionskomponenten entsprechen.

Derartige Reinigungsvorgänge führen zum einen zu einer nicht unerheblichen Verteuerung des Produktionsprozesses, da neben den Kosten für die Beschaffung derartiger Lösungsmittel auch die Entsorgungskosten anfallen, und zum anderen zu nicht unerheblichen Umweltbelastungen.

Hinzu kommt, daß die Notwendigkeit einer Reinigung der Mischköpfe nach herkömmlicher Bauart dazu führt, daß ein relativ hoher konstruktiver Aufbau von Nöten ist, d. h. entsprechende Reinigungsvorrichtungen innerhalb der Mischkammer z.B. besondere Stößel erforderlich sind, um sicherzustellen, daß während der verhältnismäßig kurzen Verweilzeit im Mischkopf zum einen eine gleichmäßige Vermischung der Materialkomponenten erzielt wird und zum anderen bei etwaigen Arbeitspausen bzw. Arbeitsunterbrechungen die Materialkomponenten aus der Mischkammer entfernt werden, um einem Ausfall des Mischkopfes entgegenzuwirken.

Der Erfindung liegt daher die Aufgabe zu Grunde ein Verfahren zum Erzeugen eines Reaktionsgemisches aus wenigstens zwei Reaktionskomponenten bereitzustellen, bei dem es zum einen zu einer optimalen Vermengung bzw. Vermischung der Reaktionskomponenten und damit einer optimalen Reaktion der einzelnen Komponenten untereinander kommt und zum anderen eine Zwischenreinigung bei etwaigen Unterbrechungen des Arbeitsprozesses, sei es bedingt durch Arbeitspausen oder aber auch durch bandsteuerungtechnische Notwendigkeiten, nicht notwendig ist, d.h. von der Verwendung von Lösungsmitteln und sogenannten Blindschüssen abgesehen werden kann. Der Erfindung liegt des weiteren die Aufgabe zu Grunde einen Mischkopf zur Durchführung des Verfahrens bereitzustellen, der einen preiswerten und betriebssicheren Aufbau hat.

Diese Aufgabe wird mit den Merkmalen des Patentansprüche 1 und 3 gelöst. Eine vorteilhafte Ausgestaltung des Verfahrens ist Gegenstand des Anspruchs 2.

Aus FR-A-1 261 312 ist bereits ein Verfahren zum Mischen von Fluiden, insbesondere von Gasen bekannt, bei dem die Gase getrennt einem Mischkopf zugeführt werden, so daß sie in mehreren miteinander abwechselnden und unmittelbar zueinander benachbarten Schichten durch den Mischkopf strömen und dann vereinigt werden, so daß sie sich auf der weiteren Fließstrecke bis zum Austrittsbereich des Mischkopfes miteinander vermischen. Dieses Verfahren eignet sich aber nicht für Reaktionskomponenten, die innerhalb einer kurzen Topfzeit miteinander reagieren, da das Reaktionsgemisch sonst bereits im Mischkopf aushärten würde.

Aus DE-A-4 138 351 ist ein Mischkopf nach dem Oberbegriff des Anspruchs 3 bekannt, der zum Vormischen von pastösen Massen dient. Durch dieses Vormischen werden die Massen aber noch nicht so miteinander vermengt, daß ohne eine nachgeschaltete Misch-Stufe die gewünschte Reaktion eintreten kann. In der nachgeschalteten Mischstufe können dann wieder die eingangs erörterten Probleme auftreten, die ein Reinigen mit Lösungsmittel oder Blindschüsse erforderlich machen.

Dadurch, daß erfindungsgemäß die dem Mischkopf zugeführten Reaktionskomponenten in wenigstens zwei voneinander getrennten und wenigstens im Austrittsbereich unmittelbar benachbart zueinander angeordneten Schichten angeordnet werden, daß die in Schichten angeordneten Reaktionskomponenten gleichzeitig den Bereich der schichtweisen Anordnung verlassen, und daß es nach Verlassen der schichtweisen Anordnung zu einer Kontaktierung der Reaktionskomponenten untereinander kommt, wird sichergestellt, daß es, hervorgerufen durch die schichtweise Anordnung und das gleichzeitige schichtweise Verlassen des Mischkopfes, zu einer optimalen Reaktion zwischen den einzelnen Komponenten kommt und daher zu einer optimalen Entstehung des gewollten Reaktionsgemisches. Gleichzeitig wird sichergestellt, daß es innerhalb des Mischkopfes nicht zu etwaigen Reaktionen zwischen den Komponenten kommt, so daß auch bei größten Verweilzeiten der Komponenten im Mischkopf keine Zwischenreinigung durchgeführt werden muß, um etwaige Reaktionsgemische zu entfernen bzw. eine Reaktion der Komponenten untereinander zu verhindern. Dadurch wird vermieden, daß sogsnannte Blindschüsse erforderlich sind oder aber Lösungsmittel zwischen den einzelnen Arbeitsgängen zum Einsatz gelangen müssen.

Kommt es unmittelbar nach Verlassen der schichtweisen Anordnung zu einer Kontaktierung der Reaktionskomponenten untereinander, so wird dadurch sichergestellt, daß die einzelnen Komponenten unmittelbar nach Verlassen des Mischkopfes in der gewollten schichtweisen Anordnung zueinander in Kontakt kommen und dadurch eine optimale Reaktion der Komponenten untereinander gewährleistet ist.

Wird wenigstens einer der Reaktionskomponenten in wenigstens zwei voneinander getrennten Schichten angeordnet und wird zwischen den wenigstens zwei Schichten der Reaktionskomponente wenigstens eine von dieser unterschiedliche Reaktionskomponente angeordnet und gelangen bei Verlassen der schichtweisen Anordnung die Reaktionskomponenten in dieser Schichtungsfolge miteinander in Kontakt, so ist dadurch sichergestellt, daß es ohne weitere technische Hilfsmittel zu einer optimalen Vermengung der Reaktionskomponenten kommt, und damit zu einer optimalen Reaktion der Komponenten und der damit einhergehenden Schaffung des Reaktionsgemisches.

Werden alle Reaktionskomponenten in wenigstens zwei voneinander getrennte Schichten angeordnet und gelangen die Reaktionskomponenten bei Verlassen der schichtweisen Anordnung in dieser Schichtungsfolge miteinander in Kontakt, so erhöht dies die Vermengung der einzelnen Komponenten untereinander, so daß dadurch eine sehr gute Reaktion der Komponenten untereinander sichergestellt ist.

Weist der Mischkopf einen im wesentlichen schichtweisen Aufbau auf, werden die Kammern wenigstens im wesentlichen durch einen Ausschnitt, angeordnet in wenigstens einer lamellenförmigen Schicht, sowie die sich daran anschließenden den Ausschnitt begrenzenden Schichten gebildet und sind die Kammern jeweils mit wenigstens einem Durchbruch in einer benachbarten Schicht in Verbindung stehend ausgestaltet, so ermöglicht dies einen äußerst einfachen Aufbau des Mischkopfes, d.h., die einzelnen Lamellen können z. B. aus gestanztem Stahlblech bestehen, ohne daß hier eine besonders hohe Präzision erforderlich ist.

Zudem können die einzelnen Bleche auch eine äußerst geringe Stärke aufweisen, ohne daß dies zu Stabilitätsverlusten führt bzw. einen besonderen konstruktiven Aufbau erfordert.

Zudem wird durch einen derartigen Aufbau sichergestellt, daß die einzelnen Kammern auch bei größter Belastung des Mischkopfes im täglichen Einsatz ihre Funktionsbereitschaft erhalten, d.h., auch die ihnen zugedachte Größe und Form.

Weisen die den Ausschnitt aufweisenden lamellenförmigen Schichten wenigstens einen mit dem Ausschnitt nicht in Verbindung stehenden Durchbruch auf, so wird dadurch erreicht, daß die Komponenten auch durch die entsprechenden Schichten an der dort vorhandenen Kammer vorbeigeführt werden können, um sodann erst in die z. B. darauffolgende Kammer eindringen zu können.

In den Zeichnungen sind Ausführungsbeispiele von Mischköpfen, die beim erfindungsgemäßen Verfahren verwendet werden können und in Figs. 14-16 ein erfindungsgemäßen Mischkopf gemäß Anspruch 3 des erfindungsgemäßen Verfahrens und des Mischkopfes schematisch dargestellt, und zwar zeigt,
- Fig. 1: eine perspektivische Seitenansicht eines Mischkopfes,
- Fig. 2: einen Schnitt nach Linie A-A aus Fig. 1,
- Fig. 3: eine Draufsicht eines Mischkopfes im Schnitt,
- Fig. 4: eine perspektivische Seitenansicht eines Mischkopfes mit Vibrator,
- Fig. 5: eine perspektivische Seitenansicht eines Mischkopfes mit Auftragwalze,
- Fig. 6: eine Teilzeichnung im Schnitt nach Linie B-B aus Fig. 1,
- Fig. 7: eine Draufsicht eines Mischkopfes im Schnitt entsprechend Fig. 3 mit jeweils gesonderten Komponentenzuführungen,
- Fig. 8: ein Anwendungsbeispiel eines Mischkopf in miniaturisierter Form,
- Fig. 9: einen Schnitt durch einen weiteren Mischkopf,
- Fig. 10: eine Draufsicht zu Fig. 9,
- Fig. 11: eine Seitenansicht im Teilschnitt eines Anwendungsbeispieles eines Mischkopfes mit Kartusche,
- Fig. 11 a: eine Draufsicht und Seitenansicht der Zwischenscheibe der Kartusche aus Fig. 11,
- Fig. 12: einen Mischkopf in Draufsicht,
- Fig. 13: einen Schnitt nach Linie A-A aus Fig. 12 und
- Fig. 14-16: Seitenansichten des Innern des erfindungsgemäßen Mischkopfes, wobei jeweils eine andere Lamelle des Mischkopfes sichtbar ist.

Wie aus Fig. 1 zu ersehen, weist ein Mischkopf (1) ein Gehäuse (2) auf, das die im Gehäuse (2) befindlichen und in einem Abstand zueinander angeordneten Lamellen (3) verkleidet, wobei die in Blickrichtung Fig. 1 untere Seite des Mischkopfes (1) offen ist, d. h. keine Gehäusewandung aufweist.

Es ist jedoch ebenso denkbar auf ein derartiges Gehäuse (2) zu verzichten und die einzelnen Lamellen (3) direkt durch, zum Beispiel in Fig. 1 angedeutete Verschraubungen (4) gegeneinander festzulegen und an Ihrer Stirn- und Rückseite sowie Oberseite durch entsprechende Dichtungen oder Abstandshalter (17) zu verschließen. Ebenso wäre eine andere, als die hier aufgezeigte Gehäuseausgestaltung denkbar.

In dem hier vorliegenden Ausführungsbeispiel, entsprechend Fig. 1, weist der Mischkopf (1) zwei Zuführungskanäle (5,6) auf, die der Heranführung der beiden Reaktionskomponenten des zu erzeugenden Reaktionsgemisches dienen, die einzelnen Lamellen (3), wie in Fig. 1 und 2 dargestellt, durchdringen und an ihrer Außenseite, d.h. der den Lamellen (3) abgewandten Seite des Gehäuses (2) entsprechende, hier nicht dargestellte Anschlußmittel, wie z. B. Gewinde aufweisen, um so die hier ebenfalls nicht dargestellten Reaktionskomponentenzuleitungen mit den Zuführungskanälen (5,6) koppeln zu können.

Die Zuleitungen können dabei entsprechende Dosierventile aufweisen, die allerdings auch unmittelbar an den Zuführungskanälen angeordnet sein können.

Wie aus Fig. 2 zu ersehen, weisen die einzelnen Zuführungskanäle (5,6) Austrittsöffnungen (7) auf, die die Reaktionskomponenten in die, durch die in Abstand zueinander angeordneten Lamellen (3) enstehende Zwischenräume bzw. Kammern (8) abgeben.

Diese Abgabeöffnungen (7) sind derart angeordnet, daß die verschiedenen Reaktionskomponenten nicht in ein und denselben Zwischenraum (8) gelangen können, sondern vielmehr jeder der Zwischenräume (8) nur mit jeweils einer Reaktionskomponente beschickt wird, so daß es nicht zu ungewollten Vermischungen der einzelnen Reaktionskomponenten innerhalb des Mischkopfes (1) kommt, sondern vielmehr zu einer Schichtung der Reaktionskomponenten, getrennt durch die Lamellen (3), d. h. im hier vorliegenden Ausführungsbeispiel einer Wechselfolge der beiden Reaktionskomponenten, da die Austrittsöffnungen (7) der einzelnen Zuführungskanäle (5,6) nicht in die gleichen Zwischenräume (8) münden, sondern vielmehr lediglich in den jeweils übernächsten Zwischenraum (8).

Es ist jedoch ebenso möglich die Austrittsöffnungen (7) ansteuerbar auszugestalten, d. h. die Möglichkeit zu schaffen, verschiedene Zwischenräume (8) wahlweise ansteuern zu können, so daß nicht zwangsläufig eine Wechselfolge der verschiedenen Komponenten innerhalb des Mischkopfes (1) entsteht, sondern auch andere Variationsmöglichkeiten denkbar sind.

Ebenso ist es möglich, nicht nur zwei Zuführungskanäle (5,6) vorzusehen, sondern eine Vielzahl, so daß der Mischkopf (1) mit einer Vielzahl von Reaktionskomponenten beschickt werden kann, ohne das es zu ungewollten Vermischungen der einzelnen Reaktionskomponenten vor Austritt aus dem Mischkopf (1) kommt.

Weiterhin ist es wahlweise möglich, die einzelnen Zwischenräume (8) insgesamt oder selektiv mit einem Druckmedium zu beaufschlagen, um so, z.B. die entsprechende Reaktionskomponente unter Druckbeaufschlagung aus dem Mischkopf (1) zu drücken.

Wie aus Fig. 3 zu ersehen, ist es ebenso möglich, die einzelnen Lamellen (9), z.B. kreisrund auszugestalten, so daß zwischen den einzelnen kreisrunden Lamellen (9) Zwischenräume (10) entstehen, die dann über Zuführungskanäle (11,12) mit den Reaktionskomponenten beschickt werden können. Auch diese Zuführungskanäle weisen, den einzelnen Zwischenräumen (10) zugeordnete Austrittsöffnungen (13) auf.

Desweiteren besteht die Möglichkeit, um z. B. den Fluß der Komponenten ohne Hinzufügung von Druckluft zu verbessern oder aber um bestimmte Eigenschaften der austretenden Masse zu erlangen, den Mischkopf (1) durch z. B. mechanische Mittel wie Anbringung eines Vibrators (14) am Gehäuse (2), dargestellt in Fig. 4, in Schwingung zu versetzen, so daß es zu einer optimalen Vermischung der einzelnen Reaktionskomponenten bei Austritt an dem Mischkopf (1) kommt.

Bei einem weiteren Ausführungsbeispiel ( siehe Fig. 5 ) ist es vorgesehen , unterhalb des Mischkopfes (1) eine Auftragswalze (15) anzuordnen, so daß die aus dem Mischkopf (1) austretenden Reaktionskomponenten unmittelbar nach und/oder während der Vermischung auf die Auftragswalze (15) gelangen, um so dann z. B. auf eine entsprechend zu beschichtende Fläche mittels der Auftragswalze (15) aufgebracht zu werden. Durch die Anbringung einer Auftragswalze (15) kommt es z.B. zu einer Deformierung und Faltung der Komponentenschichten bei Verlassen des Mischkopfes (1).

Dabei ist es denkbar die Auftragswalze (15) mit einem Schaber (16), im hier vorliegenden Ausführungsbeispiel keilförmig ausgestalteten Schaber (16) zu versehen, um so etwaige Reaktionsgemischrückstände von der Walze zu entfernen.

Sowohl die Walze (15) als auch der Schaber (16) kann dabei Teflon beschichtet sein, so daß es nicht zu Verklebungen oder Ablagerungen des Reaktionsgemisches auf der Walze (15) kommt.

Die einzelnen Lamellen (3) können durch Distanzhalter (17) aus z. B. Kunststoff in einem Abstand zueinander gehalten werden, wobei dieser z. B. auch endständig umlaufend anzuordnen ist, dabei gleichzeitig als Dichtungseinrichtung dient und so Zwischenräume (8) geschaffen werden, die in dem hier vorliegenden Ausführungsbeispiel nur an ihrer, in Blickrichtung Fig. 1, Unterseite offen ausgestaltet, und im Übrigen allseitig geschlossen sind.

Diese Distanzhalter (17) können wie bereits dargelegt aus Kunsstoff bestehen oder aber aus einem anderen geeigneten Material.

Es ist jedoch auch möglich, die einzelnen Lamellen (3) einteilig auszugestalten, d. h. im hier vorliegenden Ausführungsbeispiel entsprechend Fig. 6 an drei Seiten mit einem umlaufenden Vorsprung (17) zu versehen, so daß der Vorsprung (17) sowohl als Distanzhalter als auch durch aufbringen z. B. einer entsprechenden Dichtmasse oder bei entsprechender Wahl der Lamellen (3) unmittelbar als Dichtung dient und dadurch ein Austritt der einzelnen Reaktionskomponenten nur in die gewünschte Richtung, hier in Richtung Pfeil (18) möglich ist.

Wie aus Fig. 7 ersichtlich, ist es auch bei der kreisrunden Version des Mischkopfes (1) denkbar, die einzelnen Reaktionskomponenten durch voneinander getrennte Zufuhrleitungen beziehungsweise Zuführungskanäle (19) in die entsprechenden Zwischenräume (10) zu bringen, so daß eine Vielzahl von Reaktionskomponenten gleichzeitig in den Mischkopf (1) eingebracht werden können, ohne das es zu ungewollten Vermischungen der einzelnen Reakionskomponenten im Mischkopf (1) kommt.

Hinzu kommt, daß dadurch auch die Möglichkeit geschaffen wird, eine entsprechende, wahlweise Schichtung der einzelnen Reaktionskomponenten vorzunehmen, d. h. eine vom Material abhängige oder im Hinblick auf die gewünschte Weiterbearbeitung erforderliche Schichtung.

Desweiteren ermöglicht der erfindungsgemäße Aufbau des Mischkopfes (1) zum einen, durch eine entsprechende Dimensionierung der einzelnen Zufuhrleitungen bzw. Zuführungskanäle (5,6;11,12;19) oder deren entsprechende Ausgestaltung wie auch durch verschiedene Beaufschlagung der Zuführungskanäle (5,6;11,12;19) und Zuführungsleitungen durch Druck, die Volumenstromverhältnisse der einzelnen Komponenten gesondert stufenlos einzustellen, um so verschiedene Mischungsverhältnisse erzeugen zu können.

Die einzelnen Reaktionskomponenten werden gleichzeitig dem Mischkopf (1) zugeführt ohne in diesem vermischt zu werden, so daR es erst unmittelbar bei Austritt der einzelnen Reaktionskomponenten aus dem Mischkopf (1) zu einer gewollten Vermischung und damit einhergehenden Reaktion der Komponenten kommt.

Diese Vermischung und damit einhergehende Reakion kann im Bedarfsfall z. B. durch einen, wie in Fig. 4 dargestellten Vibrator (14) und/oder aber durch eine endständig angeordnete, trichterförmige und hier nicht dargestellte Vorrichtung, die die einzelnen Komponenten bündelt, d.h. zunächst einmal aufnimmt um Sie dann wieder abzugeben und damit zu einer verstärkten Vermischung der einzelnen Komponenten beiträgt, oder aber durch Auftrag der Komponenten bzw. Abgabe der Komponenten auf eine, in Fig. 5 dargestellte Auftragwalze verstärkt werden.

Im Regelfall bedarf es keiner zusätzlichen technischen Hilfsmittel um die einzelnen Komponenten zu vermischen, da diese durch den Mischkopf (1) geschichtet herangeführt werden und diesen dann entsprechend geschichtet verlassen, so daß hervorgerufen durch diese Schichtung eine unmittelbare optimale Vermischung der einzelnen Reaktionskomponenten bei Verlassen des Mischkopfes (1) bereits gewährleistet ist.

Der Abstand zwischen den benachbart angeordneten Lamellen kann dabei variabel gestaltet werden, d. h. es werden dünne Schichten bzw. Zwischenräume (8,10) erzeugt deren Dicke im z. B. µ-Bereich liegt, so daß es zu einer Vermengung der Reaktionskomponentenschichten unmittelbar nach Austritt aus dem Mischkopf (1) kommt und die gewünschte Reaktion bereits durch die Berührung der einzelnen dünnen Schichten untereinander ausgelöst wird.

Wie aus Fig. 8 ersichtlich ist es möglich den Mischkopf (1) derart klein auszugestalten, daß dieser z. B. bei Tuben (20) zum Einsatz gelangen kann, um so einen z. B. Mehrkomponentenkleber durch einfaches herausdrücken zum Einsatz zu bringen, ohne das hier eine zweite Tube notwendig ist, vielmehr werden dabei die einzelnen Komponenten erst unmittelbar nach Austritt aus der Tube (20) vermischt.

Der in Fig. 14, 15 und 16 dargestellte erfindungsgemäße Mischkopf (1) besteht ebenfalls aus einzelnen Lamellen (3), wobei diese im hier vorliegenden Beispiel bei Heranführung z. B. zweier miteinander reagierender Komponenten aus drei verschieden ausgestalteten Lamellen (3) bestehen.

Die verschiedenen Lamellen (3) sind dabei in einer gewollten und definierten Schichtung zueinander aufgebaut, d.h., daß im hier vorliegenden Ausführungsbeispiel auf die in Fig. 14 dargestellte Lamelle (21) die in Fig. 16 dargestellte Lamelle (22) folgt und danach die in Fig. 15 dargestellte Lamelle (23).

Darüber hinaus bildet eine weitere hier nicht dargestellte Lamelle auf der der Reaktionskomponentenzuführungskanalanschlußseite gegenüberliegenden Seite den Mischkopfabschluß, d.h., diese hier nicht dargestellte Lamelle unterscheidet sich von der in Fig. 16 dargestellten Lamelle (22) dadurch, daß keine Durchbrüche bzw. Bohrungen (24,27) zur Heran- bzw. Weiterleitung der Reaktionskomponenten vorhanden sind, so daß hier ein Abschluß gebildet wird.

Die Reaktionskomponenten werden, wie in Fig. 1 dargestellt, an die den Zuführleitungen zugewandte Lamellenseite herangeführt und dort mittels üblicher Verbindungen mit den Durchbrüchen (24,27) einer Lamelle (22) in Kontakt gebracht.

Bei Zulauf der Reaktionskomponenten treten dann die Komponenten durch die Bohrungen (24,27) in den Mischkopf (1) ein und gelangen so über die Bohrungen (24,27) in die Abgaberäume (25), wobei diese entsprechend der Fig. 14 und 15 jeweils einem der im hier vorliegenden Ausführungsbeispiel vorhandenen Bohrungskanäle (24,27) zugeordnet sind und ihre Begrenzung durch die Lamelle (21) bzw. (23) und die jeweils nächstsfolgenden Lamellen (23) bzw. (21) erfahren, so daß die in Blickrichtung Fig. 14,15,16 über die linke Bohrung (24) herangeführte Komponente lediglich in die Abgaberäume (25) entsprechend der in Fig. 15 ausgestaltete Lamelle (23) gelangen kann, während die über die in Blickrichtung Fig. 14,15,16 rechte Bohrung (27) herangeführte Komponente lediglich in die entsprechende Fig. 14 ausgebildeten Abgaberäume (25) gelangen kann.

Im hier vorliegenden Ausführungsbeispiel findet jeweils ein Wechsel der in den Fig. 14, 15, 16 dargestellten Lamellen (21,22,23) statt, so daß jeweils zwischen den in Fig. 14 und 15 dargestellten Lamellen (21,23) eine Lamelle (22) entsprechend Fig. 16 angeordnet ist und die durch den Durchbruch (24,27) herangeführten Komponenten jeweils in einen, durch die Lamelle (21,23) und die davor und dahinter angeordnete Lamelle (22) gebildeten Abgaberaum (25) gelangt, wobei die Stärke der einzelnen Lamellen im µ-Bereich liegen können.

Zwischen den benachbart zueinander angeordneten Lamellen (21,22,23) kann dabei eine, hier nicht dargestellte, Isolierschicht angeordnet sein.

Es ist ebenso denkbar, daß die Flächen (26) der Lamellen (21,22,23) mit einer entsprechenden Isolier- und/oder Klebeschicht versehen sind, so daß dadurch eine entsprechende Haftung und gleichzeitig Isolierung zwischen den einzelnen Lamellen (21,22,23) vorgenommen wurde und damit sichergestellt ist, daß die durch die Durchbrüche (24,27) herangeführten Reaktionskomponenten lediglich den vorgesehenen Weg gehen können, d.h., durch die Durchbrüche (24,27) geleitet werden und sich im Bereich der Abgaberäume (25) ausbreiten können, um dann den Mischkopf (1) in Pfeilrichtung (28) verlassen zu können.

Die durch den Durchbruch (27) herangeführte Reaktionskomponente wird durch die Lamelle (23) mittels des Durchbruchs (27) hindurchgeführt und kann sich dann im Reaktionsraum (25) der Lamelle (21) ausbreiten, um den Mischkopf (1) ebenfalls in Pfeilrichtung (28) verlassen zu können, wobei aufgrund der Volumenausgestaltung der Abgaberäume (25) sowie der Durchbrüche (27) der gesamte Mischkopf (1) im Bereich der Durchbrüche (27) sowie der Abgaberäume (25) mit den entsprechenden Reaktionskomponenten gleichmäßig gefüllt ist und es dadurch zu einer gleichmäßigen Abgabe der einzelnen Komponenten in Abgaberichtung (28) kommt.

Die durch den Durchbruch (24) herangeführte Reaktionskomponente wird durch die Lamelle (21), dargestellt in Fig. 14, mittels des Durchbruchs (24) hindurchgeführt und kann sich dann im Reaktionsraum (25) der Lamelle (23), dargestellt in Fig. 15, ausbreiten, um den Mischkopf (1) ebenfalls in Pfeilrichtung (28) verlassen zu können, wobei aufgrund der Volumenausgestaltung der Abgaberäume (25) sowie der Durchbrüche (24) der gesamte Mischkopf (1) im Bereich der Durchbrüche (24) sowie der Abgaberäume (25) mit den entsprechenden Reaktionskomponenten gleichmäßig gefüllt ist und es dadurch zu einer gleichmäßigen Abgabe der einzelnen Komponenten in Abgaberichtung (28) kommt.

Durch diese erfindungsgemäße Ausgestaltung wird ein äußerst einfacher konstruktiver Aufbau des Mischkopfes (1) ermöglicht, und durch entsprechende Schichtung der hier zur Verfügung stehenden Lamellen (21,22,23) wird eine Vielzahl an Kombinationsmöglichkeiten, d.h., schichtungsweise Abgabe der einzelnen Komponenten, ermöglicht.

Dabei ist es darüber hinaus denkbar, daß mehr als die hier dargestellten zwei Durchbrüche (24,27) in den Lamellen (21,22,23) vorhanden sind, so daß eine beliebige Anzahl an Komponenten herangeführt werden kann und jeweils lediglich dafür Sorge getragen werden muß, daß ein entsprechender Abgaberaum (25) dem jeweiligen Zuführungsdurchbruch (24,27) zugeordnet ist.

Wie aus Fig. 9 und 10 zu ersehen, kann der Mischkopf (1) aus einzelnen, hier kreisrund ausgestalteten Lamellen (29) bestehen, die im hier vorliegenden Ausführungsbeispiel aus Messing gefertigt sind und an ihrer in Blickrichtung Fig. 9 Unterseite eine koaxial zur Mittelachse (30) angeordnete Abgaberöhre (31) aufweisen.

Die Abgaberöhren (31) sind jeweils koaxial zur Mittelachse (30) ineinandergreifend ausgestaltet, so daß zwischen dem Innendurchmesser der die nächsten Röhre (31) umgreifenden Röhre (31) und den Außendurchmesser der aufgenommenen Röhre (31) jeweils ein definierter Abstand (32) besteht, der vorzugsweise im µ-Bereich liegt.

Wie aus Fig. 9 und 10 zu ersehen, weist die im hier vorliegenden Ausführungsbeispiel kreisrund ausgestaltete Lamelle (29) zwei kreisrunde Durchbrüche (33,34) auf, die der Weiterleitung und Zuführung, wie im vorhergehenden Ausführungsbeispiel ausgeführt, der einzelnen Komponente dienen, wobei der Mischkopf (1) des Ausführungsbeispieles gem. Fig. 9 und 10, in Blickrichtung Fig. 9 an seinem oberen Ende eine hier nicht dargestellte Lamelle aufweist, die, wie ebenfalls im Vorhergehenden Ausführungsbeispiel dargelegt, lediglich zwei Durchbrüche (33,34) und keinen Abgaberaum (35), dargestellt in den Fig. 9 und 10, aufweist, und lediglich dem Anschluß an die entsprechenden Komponentenzuführungsleitungen dient.

Die in Blickrichtung Fig. 9 untere Lamelle (36) weist hingegegen weder einen Abgaberaum (35) noch der Komponentenweiterleitung dienende Durchbrüche (33,34) auf und dient lediglich dem Abschluß des Mischkopfes (1), so daß die untere Lamelle (36) lediglich einen Durchbruch zur Durchführung der Abgaberöhren (31) aufweist.

Wie aus Fig. 9 zu ersehen, wird im hier vorliegenden Ausführungsbeispiel die eine abzugebende Komponente durch z. B. den in Blickrichtung Fig. 9 linken Durchbruch (33) herangeführt, um sich sodann im vorhandenen Abgaberaum (35) der Lamelle (37) ausbreiten zu können und über den Spalt (32) in Richtung Abgabeöffnung (38) zu gelangen, wobei die Abgaberäume (35) an ihrer in Blickrichtung Fig. 9 oberen Seite jeweils durch die Unterseite der darüber angeordneten Lamelle (29) begrenzt werden.

Die nicht über den Spalt (32) abgegebenene Komponentenmasse wird dann, soweit möglich, über die weiteren Durchbrüche (33) zu den noch vorhandenen weiteren Abgaberäumen (35) verbracht, so daß im Mischkopf (1) ein gleichbleibender Druck oder eine gleichbleibende Fließgeschwindigkeit innerhalb der jeweiligen Komponenten besteht.

Gleiches gilt für die über den zweiten Durchbruch, d.h., in Blickrichtung Fig. 9 und den rechten Durchbruch (34) herangeführten Komponente entsprechend.

Am in Blickrichtung Fig. 9 unteren Ende kann die herangeführte Komponente lediglich noch in den Abgaberaum (35) und die Restöffnung (39) der Lamelle (37) gelangen, da die Komponente an einem Weiterfließen durch die untere Abschlußlamelle (36) gehindert wird.

Zwischen den einzelnen Lamellen befinden sich Dichtungsschichten (40) und sorgen für einen Dichteschluß zwischen den Lamellen.

Die hier nicht dargestellte obere Abschlußlamelle weist an ihrer in Blickrichtung Fig. 9 Unterseite koaxial zur Mittelachse (30) einen in die Abgaberöhre (31) der benachbart angeordneten Lamelle (29) hineinragenden Dorn auf, so daß auch hier lediglich ein genau definierter Komponentenabgabezwischenraum (32) verbleibt.

Wie aus Fig. 10 zu ersehen, können die einzelnen Lamellen (29) dabei noch einen sog. Justierdurchbruch (41) aufweisen, der darüber hinaus auch der Festlegung der Lamellen (29,36,37) untereinander dient.

Der Abgaberaum (35) der einzelnen Lamellen (29,36,37) ist im hier vorliegenden Ausführungsbeispiel in die einzelnen Lamellen hineingefräst ausgestaltet, so daß dessen Tiefe bzw. Volumen bei der Herstellung der Lamellen variabel gestaltet werden kann.

Es ist jedoch auch jede andere Ausgestaltung denkbar.

Bei den zuvor beschriebenen beiden Varianten entsprechend Fig. 9, 10 sowie 14,15,16 ist es darüber hinaus denkbar, eine andere als die hier dargestellte Schichtung der übereinander bzw. nebeneinander anzuordnenden Lamellen vorzusehen, so können die Lamellen auch z. B. derart angeordnet werden, daß entsprechend der Fig. 14, 15, 16 zwei Abgaberäume nebeneinander bzw. hintereinander angeordnet werden, so daß die diese füllende Komponenten bei der Abgabe ummittelbar nebeneinanderliegend abgegeben werden, d.h., daß es sich erst bei jeder dritten Komponentenschichtung um eine andere Komponente handelt.

Darüber hinaus ist auch jede andere Variante denkbar.

Wie aus Fig. 11 und 11a zu ersehen, müssen die verschiedenen Komponenten nicht unmittelbar maschinell oder mittels Verbindungsschläuchen an den z. B. in Fig. 9 und 10 dargestellten Mischkopf (1) herangeführt werden, vielmehr kann dies auch durch eine Kartusche (42) geschehen, d.h., daß an die in den Mischkopf (1) führenden Eingangsöffnungen (33,34) eine entsprechende Kartusche (42) angeschlossen bzw. mit dem Mischkopf (1) gekoppelt wird.

Dabei weist die Kartusche (42) ein Gehäuse (43) sowie, im vorliegenden Fall, zwei Beutel (44,45) für jeweils eine Komponente auf.

Die Beutel (44,45) sind an ihrer, der Abgabeseite gegenüberliegenden Seite, mittels eines Klemmringes (46) im Abstand zur Abgabeseite, die als sog. Zwischenscheibe (47) ausgebildet ist, festgelegt.

Die Zwischenscheibe (47) weist im hier vorliegenden Ausführungsbeispiel jeweils eine mit dem entsprechenden Beutel (44,45) in Verbindung stehende Abgabeöffnung (48,49) auf, die bei diesem Ausführungsbeispiel zunächst einmal verschlossen sind und bei entsprechender Druckbeaufschlagung mittels einer sog. Sollbruchstelle geöffnet werden.

Die Beutel (44,45) sind in einem Abstand zur Längsachse (30) angeordnet, wobei die einander zugewandten Seiten (50,51) der Beutel (44,45) stets in einem Abstand zueinander angeordnet sind.

Darüber hinaus weist die erfindungsgemäße Kartusche (42) einen Auspresskolben (52) auf, der koaxial zur Mittelachse (30) vertikal verfahrbar angeordnet ist und zur Abgabe der Komponenten in Pfeilrichtung (53), d.h., in Richtung der Zwischenscheibe (47) verfahren wird.

Dabei weist der Auspresskolben (52) einen Außendurchmesser auf, der geringer ist als der Innendurchmesser des Gehäuses (43) der Kartusche (42), so daß der Auspresskolben (52) die Beutel (44,45) gegen die Innenwandung des Gehäuses (43) drückt, dadurch ein erhöhter Druck innerhalb der gefüllten Beutel (44,45) entsteht und die in den Beuteln (44,45) befindliche Masse bzw. Komponente über die Öffnungen (48,49) in den Mischkopf (1) gelangt.

Im hier vorliegenden Ausführungsbeispiel sind die Beutel (44,45) an ihren der Zwischenscheibe (47) zugewandten Seite mit dieser verschweißt und im übrigen aus einem Material erstellt, das ein Gleiten des Auspresskolbens (52) an der Außenseite bzw. den einander zugewandten Seiten (50,51) der Beutel (44,45) ermöglicht.

Die erfindungsgemäße Kartusche (42) kann dabei an z. B. einen Mischkopf (1) entsprechend Fig. 9 und 10 angeschlossen sein, sie kann jedoch auch an einen Mischkopf (1) entsprechend eines weiteren Ausführungsbeispieles, dargestellt in den Fig. 12,13 angeschlossen sein, der an seiner, der Zwischenscheibe (47) zugewandten Seite (53) eine geschlossene Fläche aus z. B. Folie, aufweist, die im hier vorliegenden Ausführungsbeispiel strichpunktiert angedeutet ist und im übrigen als im wesentlichen glatte geschlossene Fläche ausgestaltet ist.

Dabei weist die Fläche (53) zwei kanalartige Vertiefungen (54) auf, die jeweils über eine in der Folie befindliche Öffnung (55,56) mit den Öffnungen (48,49) im Zwischenstück (47) der Kartusche (42) in Verbindung stehen, d.h., daß jeweils eine der in der Folie befindlichen Öffnungen (55,56) mit jeweils einer der Öffnungen (48,49), angeordnet in der Zwischenscheibe (47), korrespondierend in Verbindung steht, so daß die aus den Öffnungen (47,48) der Zwischenscheibe (46) austretenden Komponenten über die Öffnungen (55,56) in der Folie in jeweils einen der einer jeden Öffnung zugeordneten Kanäle (54) gelangt.

Diese kanalartigen Vertiefungen (4) enden jeweils in einer oberen Öffnung (57,58) einer Komponentenaustrittskammer (59), die, wie aus Fig. 13 zu ersehen, zur Komponentenaustrittsseite (60) hin verjüngend ausgestaltet sind, so daß die Komponenten an ihrer Austrittsseite (60) dann in der gewünschten Stärke und Lagerung aus dem Mischkopf (1) austreten.

Dabei ist der Austrittsspalt (61) im hier vorliegenden Ausführungsbeispiel 0,2 Milimeter dick. Durch die hier gewählte Ausgestaltung wird gewährleistet, daß in allen Komponentenaustrittskammern (59) ein gleichbleibender und gleicher Druck herrscht.

Es ist aber ebenso denkbar, daß der erfindungsgemäße Mischkopf gem. Fig. 12 und 13 nicht die in Fig. 12 dargestellte Form der Fläche (53) aufweist sondern eine grundsätzlich eckige oder auch runde oder aber jede andere Form.

Ebenso ist es denkbar, daß der in Fig. 12 und 13 dargestellte Mischkopf (1) an seinem Austrittsende bzw. an seiner Komponentenaustrittsseite (60) nicht, wie hier dargestellt, eine runde Form aufweist sondern eine eckige oder jede anders geartete Form.

Im übrigen wird durch die Ausgestaltung des Mischkopfes (1) entsprechend Fig. 12 und 13 und hier insbesondere durch die Ausgestaltung und Anordnung der Kammern sichergestellt, daß die Komponenten ohne nennenswerten Kraftaufwand, d.h., Druck, aus den Kammern ausgetrieben werden können.

## Patentansprüche

1. Verfahren zum Erzeugen eines Reaktionsgemisches für einen Mehrkomponentenwerkstoff aus mindestens zwei Reaktionskomponenten, die innerhalb einer kurzen Topfzeit miteinander reagieren, bei dem man die Reaktionskomponenten getrennt in einen Mischkopf (1) zuführt und sie an einer offenen, einen Austrittsbereich bildenden Seite gleichzeitig wieder aus dem Mischkopf austreten läßt, wobei die Reaktionskomponenten im Mischkopf in unmittelbar zueinander benachbarten Schichten angeordnet werden. dadurch **gekennzeichnet**, daß die Schichten im Mischkopf (1) bis in den Austrittsbereich durch Lamellen voneinander getrennt gehalten werden, so daß sie erst bei Verlassen des Mischkopfes miteinander in Kontakt kommen, und daß die Dicke der Schichten im Bereich von 1 - 2000 µm so gewählt wird, daß die Reaktionskomponenten aufgrund der Schichtung optimal miteinander vermischt werden und miteinander reagieren.

2. Verfahren nach Anspruch 1, dadurch **gekennzeichnet**, daß die Reaktionskomponenten aus einer einzigen Tube (20) oder Kartusche (42) ausgepreßt werden, deren Austritt durch den Mischkopf (1) gebildet wird.

3. Mischkopf zur Durchführung des Verfahrens nach Anspruch 1 oder 2, mit wenigstens zwei Gruppen von Kammern (25), die verschiedene Reaktionskomponenten voneinander trennen und jeweils eine die Komponente abgebende Öffnung aufweisen, wobei die Öffnungen die Komponenten schichtweise abgebend angeordnet sind, und mit Mitteln (24, 27) zum getrennten Zuführen der Komponenten zu je einer Gruppe der Kammern (25), dadurch **gekennzeichnet**, daß der Mischkopf (1) einen im wesentlichen schichtförmigen Aufbau mit durch lamellenförmige Schichten (3; 21, 22, 23) begrenzten Kammern (25) aufweist, wobei die Umrißform der Kammern durch die Umrißform von Ausschnitten in Lamellen (21, 23) bestimmt wird und die Dicke der Kammern zwischen 1 und 2000 µm beträgt, daß die zu verschiedenen Gruppen gehörenden Kammern miteinander abwechselnd angeordnet sind und sich in ihrer Umrißform derart von Gruppe zu Gruppe unterscheiden, daß sie außer einem Bereich, in dem sich alle Kammern überlappen, jeweils auch einen Bereich haben, der mit den Kammern der anderen Gruppen nicht überlappt, und daß das Zuführmittel für jede Gruppe von Kammern durch einen Durchbruch (24, 27) in den Lamellen gebildet wird, der in dem nicht überlappenden Bereich dieser Kammern liegt.

## Claims

1. Process for producing a reaction mixture for a multi-component material from at least two reaction components, which react with one another within a short potlife, wherein the reaction components are fed separately into a mixing head (1) and are allowed to emerge simultaneously again from the mixing head at an open side forming an outlet region, the reaction components being arranged in the mixing head in layers immediately adjacent to one another, **characterized in that** the layers are kept separate from one another in the mixing head (1) by means of thin plated as far as the outlet region, so that they come into contact with one another only on leaving the mixing head, and in that the thickness of the layers is so selected in the region of 1 - 2000 µm that the reaction components, owing to the layering, are mixed with one another, and react with one another, to an optimum degree.

2. Process according to Claim 1, **characterized in that** the reaction components are pressed out of a single tube (20) or cartridge (42), the outlet of which is formed by means of the mixing head (1).

3. Mixing head for implementing the process according to Claim 1 or 2, having at least two groups of chambers (25) which separate different reaction components from one another and in each case have an opening delivering the components, the openings being arranged to deliver the components in layers, and having means (24, 27) for separate feeding of each of the components to a respective group of the chambers (25), **characterized in that** the mixing head (1) is of substantially layered construction with chambers (25) which are bounded by means of plate-like layers (3; 21, 22, 23), the profile of the chambers being determined by the profile of cutouts in thin plates (21, 23) and the thickness of the chambers being between 1 and 2000 µm, in that the chambers belonging to different groups are arranged so that they alternate with one another and differ in their profile from group to group in such a manner that, in addition to a region in which all the chambers overlap, they also each have a region which does not overlap the chambers of the other groups, and in that the feed means for each group of chambers is formed by means of an aperture (24, 27) in the thin plates which lies in the non-overlapping region of those chambers.

## Revendications

1. Procédé d'obtention d'un mélange réactionnel pour un matériau à plusieurs constituants composé d'au moins deux constituants de réaction qui réagissent entre eux dans les limites d'une vie en pot courte, procédé dans lequel on amène les constituants de réaction séparément dans une tête de mélange (1) d'où on les fait ressortir simultanément par un côté ouvert formant une zone de sortie, les constituants de réaction étant disposés dans la tête de mélange en couches immédiatement voisines les unes des autres, caractérisé en ce que les couches sont maintenues séparées les unes des autres dans la tête de mélange (1) jusque dans la zone de sortie par des lamelles, de sorte qu'elles n'entrent en contact les unes avec les autres qu'en quittant la tête de mélange, et en ce que l'épaisseur des couches est choisie dans la plage de 1 à 2 000 µm, de façon que, du fait de la disposition par couches, les constituants de réaction soient mélangés et réagissent entre eux de manière optimale.

2. Procédé selon la revendication 1, caractérisé en ce que les constituants de réaction sont expulsés d'un tube (20) ou d'une cartouche (42) uniques, dont la sortie est formée par la tête de mélange (1).

3. Tête de mélange pour mettre en oeuvre le procédé selon la revendication 1 ou 2, comprenant au moins deux groupes de chambres (25) qui séparent des constituants de réaction différents les uns des autres et sont chacune pourvues d'un orifice délivrant le constituant, les orifices étant disposés pour délivrer les constituants par couches, et comprenant des moyens (24, 27) pour amener séparément les constituants à chacun des groupes de chambres (25), caractérisée en ce que la tête de mélange (1) possède une structure disposée sensiblement en couches avec des chambres (25) délimitées par des couches en forme de lamelles (3 ; 21, 22, 23), le contour des chambres étant déterminé par le contour de découpes réalisées dans les lamelles (21, 23), et l'épaisseur des chambres étant comprise entre 1 et 2 000 µm, en ce que les chambres appartenant à des groupes différents sont disposées de manière alternée et se différencient d'un groupe à l'autre par leur contour, de façon qu'à l'extérieur d'une zone où toutes les chambres se recouvrent elles possèdent également chacune une zone qui ne recouvre pas les chambres des autres groupes, et en ce que le moyen d'alimentation de chaque groupe de chambres est formé par un passage (24, 27) qui est pratiqué dans les lamelles et qui se trouve dans la zone non recouvrante de ces chambres.
